# EUROPÄISCHE PATENTSCHRIFT

(11) **EP 0 575 718 B1**
(45) Veröffentlichungstag und Bekanntmachung des Hinweises auf die Patenterteilung: **26.07.1995**
(21) Anmeldenummer: 93106197.2
(22) Anmeldetag: 16.04.1993
(51) Int. Cl.: B65H 31/38

(54) **Vorrichtung zum Geradstossen eines Stapels**
Device for jogging a pile
Dispositif pour égaliser une pile

(30) Priorität: 19.06.1992 DE 4220074
(43) Veröffentlichungstag der Anmeldung: 29.12.1993
(73) Patentinhaber: Heidelberger Druckmaschinen Aktiengesellschaft, D-69115 Heidelberg (DE)
(72) Erfinder: Filsinger, Karl-Heinz, W-6908 Wiesloch 5 (DE); Hirth, Roland, W-6725 Römerberg 3 (DE)
(74) Vertreter: Stoltenberg, Heinz-Herbert Baldo

(56) Entgegenhaltungen:
- EP-A- 0 454 206
- DD-A- 243 258
- DE-U- 7 513 266

## Beschreibung

Die Erfindung betrifft eine Vorrichtung zum Geradstoßen eines Stapels mit einer in Stapelrichtung weisenden Stoßstange, an deren in Stapelrichtung weisenden Ende ein Stoßblech angeordnet ist, und mit einer in Stoßrichtung verschiebbaren, zur Durchführung der Stoßbewegung mit Antriebsmitteln verbundenen Halterung, in der zur Einstellung der Position des Stoßblechs relativ zur Halterung die Stoßstange zur Formatverstellung in Stapelrichtung verschiebbar gelagert und in ihrer Position mit Stellmitteln einstellbar ist.

Eine solche Vorrichtung ist aus der DE-GM 75 13 266 bekannt. Zum Ausrichten eines Stapels werden an Geradstoßstangen befestigte Platten zum Geradstoßen auf diesen zu- und dann wieder wegbewegt. Diese Hin- und Herbewegung wird durch einen Kurvenantrieb auf eine gegenüber dem Maschinenseitengestell verschiebbar gelagerte Lagerbüchse übertragen. In der Lagerbüchse ist eine in ihrer Position einstellbare, als Spindel ausgebildete Geradstoßstange in ihrer Position einstellbar gelagert. Zur Formatverstellung wird die Geradstoßstange in ihrer Position bezüglich der Lagerbüchse in dieser verschoben. Um eine Formatverstellung über einen größeren Bereich zu ermöglichen, muß eine solche Geradstoßstange möglichst lange ausgebildet werden. Beim Verstellen auf ein großes Bogenformat mit sicherer Führung und stabilgelagerter Geradstoßstange bedeutet dies jedoch, daß die Geradstoßstange weit in den Raum außerhalb der Maschinenseitengestelle hineinreicht. Dieses raumgreifende Verhalten einer solchen Vorrichtung erfordert ein entsprechendes Bereitstellen von Räumlichkeiten außerhalb der Maschinenseitengestelle. Insbesondere in räumlich begrenzt ausgestatteten Druckereien verursacht eine solche Raumbereitstellung erhebliche Schwierigkeiten. Zu dem stellen diese ab und zu, je nach Formatverstellung, seitlich aus der Maschine herausragenden Stangen Stolperstellen und somit ein erhöhtes Sicherheitsrisiko für die mit der Maschine konfrontierten Personen dar. Auch mögliche Sicherheitsvorkehrungen, beispielsweise durch Ausweiten der Maschinenverkleidungen in diesem Bereich benötigen zusätzlichen Raum, behindern insbesondere in engen Druckereien und können das umgebene Personal ebenfalls gefährden.

Der Erfindung liegt das Problem zugrunde, eine Vorrichtung zum Geradstoßen eines Stapels gemäß dem Oberbegriff des Hauptanspruchs zu schaffen, mit der eine sichere Formatverstellung über einen weiten Formatverstellungsbereich raumsparend möglich ist.

Erfindungsgemäß gelöst wird dieses Problem durch eine Ausgestaltung einer solchen Vorrichtung gemäß den kennzeichnenden Merkmalen des Anspruchs 1. Durch Verändern der Länge der Geradstoßstange kann ein kleines Bogenformat mit großer Länge der Geradstoßstange bearbeitet werden. Bei großen Bogenformaten ist ein Bearbeiten mit kleiner Länge der Geradstoßstange möglich. Dadurch ist es möglich, daß auch bei großen Bogenformaten und bei stabiler Lagerung der Geradstoßstange die Geradstoßstange nicht übermäßig raumgreifend in den Außenraum außerhalb der Maschinenseitengestelle eindringt. Auch bei beengten Räumlichkeiten ist das Einsetzten einer solchen Vorrichtung ohne Schwierigkeiten möglich. Die Geradstoßstange stellt kein zusätzliches Sicherheitsrisiko für die Personen dar, zusätzliche, ebenfalls raumgreifende und behindernde Verkleidungen können entfallen. Ferner ist es möglich, mit geringem Aufwand eine funktionssichere Stapelausrichtung über einen großen Formatverstellbereich hinweg zu erhalten und eine stabile Lagerung kann über den gesamten Formatbereich erzielt werden.

Die Ausbildung gemäß den Merkmalen von Anspruch 2 ermöglicht eine besonders vorteilhafte und sichere Formatverstellung.

Die erfindungsgemäße Ausbildung gemäß den Merkmalen von Anspruch 3 stellt eine besonders einfache raumsparende Ausgestaltung einer Vorrichtung zum Geradstoßen eines Stapels dar. Mit einem gemeinsamen Antriebsmittel kann die Geradstoßstange in ihrer Position zur Halterung verstellt und in ihrer Länge verändert werden.

Die erfindungsgemäße Vorrichtung gemäß den Merkmalen von Anspruch 4 ermöglicht eine einfache Ausgestaltung der Mittel zur Längenänderung der Geradstoßstange. Da die Mittel zur Längenänderung die Geradstoßbewegung bei einer solchen Vorrichtung mitmachen, können sie in ständiger Wirkverbindung zur Geradstoßstange ohne zusätzliche aufwendige raumgreifende Kupplungselemente stehen.

Die Erfindung wird im Folgenden anhand eines Ausführungsbeispiels, wie in den Fig. 1 bis 6 dargestellt, näher erläutert.

Hierin zeigen:
- Fig. 1: Schematische übersicht über die Anordnung eines Geradstoßers in einer Bogendruckmaschine,
- Fig. 2: Seitenansicht einer erfindungsgemäßen Geradstoßeinrichtung,
- Fig. 3: Schnitt III-III aus Fig. 2 zur Darstellung des Verstellmechanismus,
- Fig. 4: Draufsicht auf den Verstellmechanismus,
- Fig. 5: Draufsicht auf eine erfindungsgemäße Ausführungsform mit Klemmeinrichtung,
- Fig. 6: Seitenansicht dieser erfindungsgemäßen Ausführungsform mit Klemmeinrichtung.

Fig. 1 zeigt den einem letzten Druckwerk 2 in Bogenförderrichtung nachgeordneten Ausleger 1 einer Bogenoffsetdruckmaschine, bei dem die auf einen Auslegerstapel 3 abgelegten Papierbogen mit Hilfe von an in den Seitenwänden 5 in Stapelrichtung verschiebbar angeordneten Zahnstangen befestigten Halterungen 40 mit daran angelenkten Geradstoßblechen 4 in seiner seitlichen Position ausgerichtet werden.

Wie in den Fig. 2 und 3 dargestellt ist, ist die profilierte Zahnstange 15 in einer Hohlwelle 14 verschiebbar gelagert. In einer in der Hohlwelle 14 befestigten Führungsbuchse 17 mit der Außenprofilierung der Zahnstange 15 korrespondierend ausgebildetem Innenprofil ist die Zahnstange 15 verdrehfest verschiebbar gelagert. Die Hohlwelle 14 ist in ihrem unteren Bereich mit einer parallel zu ihrer Achse ausgebildeten Längsnut 39 versehen, deren beiden Enden zu Anschlagsflächen 18 und 19 ausgebildet sind.

Die Hohlwelle 14 ist drehfest axial verschiebbar in einer in der Seitenwand 5 befestigten Lagerbuchse 6 ebenfalls axial verschiebbar, drehfest gelagerten Hohlwelle 7 gelagert. Die beiden Hohlwelle 7 und 14, sowie die Zahnstange 15 sind konzentrisch angeordnet. Die Hohlwelle 14 ist an ihrem Außenumfang profiliert und in einer in der Hohlwelle 7 befestigten Buchse 16 mit zum Außenprofil der Hohlwelle 14 korrespondierend ausgebildetem Innenprofil drehfest axial verschiebbar gelagert.

Auf dem von der Seitenwand 5 zur Stapelseite hinweisenden Endbereich der Hohlwelle 7 ist ein Lagerbock 23 befestigt. Im Lagerbock 23 ist drehbar, axial fest eine Stellwelle 25 unterhalb der Zahnstange 15 gelagert. Auf der Stellwelle 25 ist ein Zahnrad 24 befestigt, das durch eine Längsnut der Hohlwelle 7 und durch die Längsnut 39 hindurch mit der Zahnstange 25 kämmt. Wie in Fig. 4 dargestellt ist, ist die Stellwelle 25 senkrecht zur Achse der Zahnstange 15 ausgerichtet und an ihren dem Zahnrad 24 entgegengesetzten Ende in einer Lagerbuchse 29 drehbar, axial fest gelagert. Die Lagerbuchse 29 ist in einem als Verschiebelager ausgebildeten Langloch 28 an einem Halteansatz 27, der an der Seitenwand 5 befestigt ist, parallel zur Zahnstangenachse verschiebbar drehfest gelagert. An ihrem durch die Lagerbuchse 29 hindurchreichenden Ende ist ein Handrad 26 auf der Stellwelle 25 befestigt. Mittels einer Arretierschraube 30 kann die Stellwelle 25 in einer eingestellten Drehposition gegenüber der Lagerbuchse 29 arretiert werden.

Wie in der Fig. 2 dargestellt ist, ist auf dem durch die Seitenwand 5 vom Auslegestapel 3 wegweisenden Ende der Hohlwelle 7 eine Mitnehmerscheibe 8 befestigt. Am Umfang der Mitnehmerscheibe 8 ist radial zur Hohlwelle 7 eine Mitnehmerrolle 9 drehbar gelagert. Zwischen Mitnehmerscheibe 8 und Lagerbuchse 6 ist eine Druckfeder 10 konzentrisch zur Hohlwelle 7 gelagert.

Die Rolle 9 ist, wie in Fig. 6, 2 und 1 dargestellt, mit Hilfe der Druckfeder 10 mit einer vom Druckmaschinenantrieb in bekannter Weise um einen Schwenkzapfen 12 eines Hebels 13 in hin- und herschwenkender Bewegung angetriebenen Axialkurvensegmentscheibe 11 in ständigem Berührkontakt.

Hierdurch wird die Mitnehmerscheibe 8 und somit die Hohlwelle 7, die Hohlwelle 14, die Zahnstange 15 und die Geradstoßbleche 4 in axial zum Bogenstapel hinweisender Richtung hin- und hergeschoben, wodurch die übereinander abgelegten Bogen von den an sie anschlagenden Geradstoßblechen 4 zueinander ausgerichtet werden.

Bei durchzuführendem Formatwechsel wird zunächst die Arretierschraube 30 gelöst, dann das Handrad 26 und damit das Zahnrad 24 verdreht, wodurch die Zahnstange 15 in ihrer axialen Position verschoben wird. Wird das Bogenformat verkleinert, wird die Zahnstange 15 in ihrer Position zum Bogenstapel hin unter Mitnahme der Hohlwelle 14 verschoben bis der Anschlag 18 der Hohlwelle 14 an die Stirnseite der Führungsbuchse 16 anschlägt. Bei weiterem Verdrehen des Zahnrads 24 wird nun noch die Zahnstange 15 gegenüber der Hohlwelle 14 in Richtung des Stapels verschoben, bis der Endbereich 20 der Zahnstange 15 in den Kämmbereich des Zahnrads 24 gelangt. Zur Formatvergrößerung wird das Zahnrad in Gegenrichtung gedreht, wodurch zunächst die Zahnstange 15 unter Mitnahme der Hohlwelle 14 vom Bogenstapel weggeschoben wird bis der Anschlag 19 der Hohlwelle 14 an einen nicht dargestellten Anschlag an der zugewandten Stirnseite der Hohlwelle 7 außerhalb des Einflußbereichs des Zahnrad 24 anschlägt. Bei weiterem Verdrehen des Zahnrades 24 wird die Zahnstange 15 soweit gegenüber der Hohlwelle 14 vom Bogenstapel weg verschoben, bis die Bogengeradstoßhalterung 40 an die Stirnseite der Hohlwelle 14 anschlägt. Nach Einstellen des gewünschten Bogenformats wird das Handrad 25 mit Hilfe der Klemmschraube 30 wieder arretiert. Zu dieser phasenweisen Mitnahme der Hohlwelle 14 wirken zwischen Hohlwelle 14 und Hohlwelle 7 geringere Reibkräfte als zwischen Hohlwelle 14 und Zahnstange 15.

Das Langloch 28 ist so ausgebildet, daß eine Verschiebebewegung der Lagerbuchse 29 gegenüber der Halterung 27 über den gesamten vorgesehenen Hubbereich des Geradstoßbleches 4 ermöglicht ist.

Wie in den Fig. 5 und 6 dargestellt kann zum Abstellen des Hubantriebs an der Außenseite der Seitenwand 5 an einem Halteansatz 31 ein Pneumatikzylinder 32 befestigt sein mit radial zur Hohlwelle 7 ausgerichteter Kolbenstange 33. An der Kolbenstange 33 ist ein Hebel 35 an einem Lagerbolzen 34 schwenkbar gelagert. Der Hebel 35 ist doppelarmig ausgebildet und mit seinem einen Arm um einen Schwenkbolzen 36, der im Halteansatz 31 befestigt ist, schwenkbar gelagert. Der andere Arm des Hebels 35 ist mit einem rechtwinkligen Anschlag 37 ausgebildet, der mit einer rechtwinklig ausgebildeten Anschlagsfläche 38, bestehend aus einer Anschlagsfläche, die von der Seitenwand 5 weg weist, und einer Umfangsfläche, korrespondiert, ausgebildet. Bei erreichen des maximalen Hubs der Mitnehmerscheibe 8, bestimmt durch die Kontur der Segmentscheibe 11, kann der Pneumatikzylinder 32 ausgefahren werden, wodurch die Anschlagsfläche 37 des Hebels 35 an die Anschlagskontur des Anschlags 38 der Mitnehmerscheibe 8 gedrückt wird. Diese Position ist in Fig. 5 dargestellt. Der Hebel 35 wirkt nun den Federkräften der Druckfeder 10 entgegen. Bei weiterschwenken des Schwenkhebels 13 mit dem Axialkurvensegment 11 kommt das Axialkurvensegment 11 außer Kontakt mit der Kurvenrolle 9. Auf Wunsch kann die Geradstoßbewegungen durch zurückfahren des Pneumatikzylinders, so daß die Anschlagsfläche 37 des Hebels 35 außer Kontakt mit der Anschlagsfläche 38 der Mitnehmerscheibe 8 gerät, wieder zugeschaltet werden. Aufgrund der Federkraft der Feder 10 wird die Mitnehmerrolle 9 an das Kurvensegment wieder angedrückt.

Denkbar sind auch andere Abschaltmechanismen der Geradstoßbewegung. Dabei kann zum Beispiel, wie in Fig. 2 dargestellt ist, ein hohlwellenförmiger Stift 41 mit seiner Stirnseite an die von der Seitenwand 5 wegweisende Stirnseite der Mitnehmerscheibe 8 mechanisch, elektrisch oder pneumatisch gedrückt werden und diese aus dem Einflußberreich des Kurvensegments schieben.

## Patentansprüche

1. Vorrichtung zum Geradstoßen eines Stapels (3) mit einer in Stapelrichtung weisenden Stoßstange (14, 15), an deren in Stapelrichtung weisenden Ende ein Stoßblech (4, 40) angeordnet ist, und mit einer in Stoßrichtung verschiebbaren, zur Durchführung der Stoßbewegung mit Antriebsmitteln (11-13) verbundenen Halterung (7, 8), in der zur Einstellung der Position des Stoßblechs 4, 40) relativ zur Halterung (7, 8) die Stoßstange (14, 15) zur Formatverstellung in Stapelrichtung verschiebbar gelagert und in ihrer Position mit Stellmitteln (30) einstellbar ist,
**dadurch gekennzeichnet**,
daß diese Stoßstange (14, 15) in ihrer Länge veränderbar ist,
wobei die Stoßstange aus mehreren teleskopartig ineinander in Stapelrichtung verschiebbar gelagerten Stangen (14, 15) besteht,
wobei Mittel (23-29) zum Auseinanderziehen bzw. zum Zusammenschieben dieser teleskopartig ineinander verschiebbar gelagerten Stangen (14, 15) vorgesehen sind und
wobei Mittel (30) zum Fixieren und zum Lösen der eingestellten Länge vorgesehen sind.

2. Vorrichtung zum Geradstoßen eines Stapels gemäß den Merkmalen von Anspruch 1,
**dadurch gekennzeichnet**,
daß die innere Stange als Zahnstange (15) ausgebildet ist, wobei die äußere Stange (14) im Bereich der Verzahnung der inneren Stange mit einer Längsnut (39) versehen ist, durch die ein Zahnrad (24) eines Zahnradantriebs mit der Zahnstange (15) in dauerndem Wirkkontakt steht, wobei zwischen den einzelnen Stangen (14, 15) jeweils eine lösbare und wiederherstellbare Wirkverbindung zur Mitnahme der jeweils äußeren Stange besteht.

3. Vorrichtung zum Geradstoßen eines Stapels gemäß den Merkmalen von Anspruch 1,
**dadurch gekennzeichnet**,
daß die Mittel zum Auseinanderziehen bzw. zum Zusammenschieben der Stoßstange die Mittel zum Einstellen der Position der Stoßstange sind.

4. Vorrichtung zum Geradstoßen eines Stapels gemäß den Merkmalen von Anspruch 1,
**dadurch gekennzeichnet**,
daß die Mittel (23-29) zum Auseinanderziehen bzw. zum Zusammenschieben der Stangen (14, 15) an der Halterung (7, 8) angeordnet sind.

## Claims

1. Device for jogging a stack (3) with a jogging rod (14, 15) which points in the stack direction and at the end pointing in the stack direction of which a jogging plate (4, 40) is arranged, and with a mounting (7, 8) which is displaceable in the jogging direction and is connected to drive means (11-13) for executing the jogging movement and in which, in order to set the position of the jogging plate (4, 40) relative to the mounting (7, 8), the jogging rod (14, 15) is mounted displaceably in the stack direction for format adjustment and can be set in its position by setting means (30), characterized in that this jogging rod (14, 15) has a variable length, the jogging rod consisting of a plurality of rods (14, 15) mounted so as to be telescopically displaceable into one another in the stack direction, means (23-29) being provided for drawing apart and pushing together these rods (14, 15) mounted so as to be telescopically displaceable into one another, and means (30) being provided for fixing and for releasing the set length.

2. Device for jogging a stack according to the features of Claim 1, characterized in that the inner rod is designed as a rack (15), the outer rod (14) being provided in the region of the toothing of the inner rod with a longitudinal groove (39), by means of which a gearwheel (24) of a gearwheel drive is in permanent operative contact with the rack (15), there being in each case between the individual rods (14, 15) a releasable and restorable operative connection for the take-up of the respective outer rod.

3. Device for jogging a stack according to the features of Claim 1, characterized in that the means for drawing apart and pushing together the jogging rod are the means for setting the position of the jogging rod.

4. Device for jogging a stack according to the features of Claim 1, characterized in that the means (23-29) for drawing apart and pushing together the rods (14, 15) are arranged on the mounting (7, 8).

## Revendications

1. Dispositif d'alignement d'une pile (3), comprenant une tige de poussée (14, 15) orientée dans la direction de la pile et à l'extrémité de laquelle qui est tournée vers la pile est disposée une tôle de poussée (4, 40), ainsi qu'un support (7, 8) qui est déplaçable dans la direction de la pile, qui est relie à des organes de commande (11-13) pour l'exécution du mouvement de poussée et dans lequel la tige de poussée (14, 15) est déplaçable dans la direction de la pile pour le réglage de la position de la tôle de poussée (4, 40) par rapport au support (7, 8) en vue du réglage du format, la position de cette tige étant réglable par des organes de réglage (30),
caractérisé
en ce que la longueur de la tige de poussée (14, 15) et modifiable,
la tige de poussée se composant de plusieurs tiges (14, 15) montées télescopiquement les unes dans les autres et déplaçables dans la direction de la pile,
des moyens (23-29) étant prévus pour extraire les unes des autres ou pour faire rentrer les unes dans les autres ces tiges (14, 15) déplaçables télescopiquement les unes dans les autres et
des moyens (30) étant prévus pour fixer et pour libérer les longueurs réglées.

2. Dispositif d'alignement d'une pile selon les particularités de la revendication 1,
caractérisé
en ce que la tige intérieure est conformée en crémaillère (15), la tige extérieure (14) comportant dans la zone de la denture de la tige intérieure une rainure longitudinale (39) par laquelle un pignon (24) d'une commande par pignon est en contact fonctionnel permanent avec la crémaillère (15), une liaison fonctionnelle libérable et pouvant être rétablie existant entre les tiges individuelles (14, 15) pour l'entraînement de la tige qui est à l'extérieur.

3. Dispositif d'alignement d'une pile selon les particularités de la revendication 1,
caractérisé
en ce que les moyens pour mettre en extension ou pour provoquer l'emboîtement de la tige de poussée sont les moyens de réglage de la position de la tige de poussée.

4. Dispositif d'alignement d'une pile selon les particularités de la revendication 1,
caractérisé
en ce que les moyens (23-29) pour mettre en position d'extension et pour provoquer l'emboîtement des tiges (14, 15) sont disposés sur le support (7, 8).
